# DEMANDE DE BREVET EUROPEEN

(11) **EP 1 398 059 A1**
(43) Date de publication de la demande: **17.03.2004**
(21) Numéro de dépôt: 02352017.4
(22) Date de dépôt: 11.09.2002
(51) Int. Cl.: A63B 47/02, A63B 67/06

(54) **Cochonnet en bois pouvant être soulevé à l'aide d'un aimant**

(71) Demandeur: Hernandez, Philippe, 11590 Cuxac D'Aude (FR)
(72) Inventeur: Hernandez, Philippe, 11590 Cuxac D'Aude (FR)

(57) **Abrégé**

Incrustation de six rondelles en fer à l'intérieur d'un cochonnet en bois, permettant de le soulever à l'aide d'un aimant.

## Description

La présente invention concerne un cochonnet, pris dans son acception de petite boule servant de but au jeu de boules.

Un cochonnet habituel et réglementaire est rigoureusement sphérique et lisse, en bois, généralement du buis ; son diamètre est de trois centimètres.

Les personnes âgées ou handicapées, très nombreuses à pratiquer le jeu de boules, ont parfois des difficultés pour se baisser et donc pour relever le cochonnet lorsqu'il est au sol.

Il existe déjà des aimants fixés au bout d'une ficelle qui permettent, sans se baisser, de soulever les boules de pétanque.

Dans la mesure où les cochonnets sont en bois, il est bien sûr impossible de les soulever par le même procédé.

C'est pourquoi, l'invention dont le brevet est déposé consiste :
1°- A percer en six points réguliers le cochonnet avec une mèche à bois de cinq millimètres de diamètre, jusqu'à cinq millimètres de profondeur.
2°- A introduire dans chaque trou un élément cylindrique en fer, style rondelle.
3°- A boucher les trous avec une pâte à bois.
4°- A polir le tout et le cas échéant, le peindre.

## Revendications

1. Invention d'un cochonnet pouvant être soulevé à l'aide d'un aimant au bout d'une ficelle.
Ce cochonnet, réglementaire, et en tous points identique extérieurement à tous les cochonnets existants comportera six rondelles en fer incrustées permettant de l'appréhender avec un aimant.
